# EUROPÄISCHE PATENTSCHRIFT

(11) **EP 0 167 637 B1**
(45) Veröffentlichungstag und Bekanntmachung des Hinweises auf die Patenterteilung: **07.09.1988**
(21) Anmeldenummer: 84106704.4
(22) Anmeldetag: 12.06.1984
(51) Int. Cl.: A47G 1/14

(54) **Bilderhalter**
Support for a picture
Support de photographie

(43) Veröffentlichungstag der Anmeldung: 15.01.1986
(73) Patentinhaber: Becker & Hach GmbH & Co. KG, D-37269 Eschwege (DE)
(72) Erfinder: Becker, Rolf, D-3440 Eschwege (DE)
(74) Vertreter: Grünecker, Kinkeldey, Stockmair & Schwanhäusser Anwaltssozietät

(56) Entgegenhaltungen:
- EP-A- 0 094 210
- DE-A- 3 110 129
- FR-A- 1 528 065
- US-A- 3 340 638

## Beschreibung

Die Erfindung bezieht sich auf einen Bilderhalter gemäß dem Oberbegriff des Anspruches 1. Bilderhalter mit einer in eine Gebrauchsstellung schwenkbaren Stütze sind nützlich zum Zurschaustellen von Bildern, wobei der Bilderhalter auf einer Unterlage, wie einem Tisch, stehen kann. Die Schwenkbarkeit der Stütze ermöglicht bei Nichtaufstellen des Bilderhalters eine platzsparende Aufbewahrungsweise.

Ein bekannter Bilderhalter der eingangs genannten Art ist in der FR-A-15 28 065 beschrieben. Bei Verwendung dieses Bilderhalters kann es leicht geschehen, daß durch unbeabsichtigtes Gegenstoßen gegen den Bilderhalter dieser durch ein Anklappen der Stütze zu Fall gebracht wird. Oftmals hat dies dann die Zerstörung des Deckglases des Bilderhalters zur Folge.

Weiterhin ist aus der US-A-33 40 638 ein Bilderhalter bekannt, dessen Stütze einen Haken aufweist, der die Rückwand des Bilderhalters durchsetzt. An dem Haken ist eine Nockenfläche angebracht, die in Gebrauchsstellung an der gegenüberliegenden Vorderwand des Bilderhalters anliegt.

Es ist Aufgabe der Erfindung, einen Bilderhalter der eingangs genannten Art so auszubilden, daß er sicher aufgestellt werden kann, so daß durch ein unbeabsichtigtes Gegenstoßen gegen den Bilderhalter dieser nicht zu Fall gebracht werden kann.

Diese Aufgabe wird erfindungsgemäß durch die kennzeichnenden Merkmale des Anspruches 1 gelöst.

Diese Lösung hat den Vorteil, daß zum Heranschwenken der Stütze aus der Gebrauchsstellung in die Ruhestellung ein Widerstand zu überwinden ist, der einen erhöhten Kraftaufwand erfordert. Dadurch wird ein Heranklappen der Stütze durch ein unbeabsichtigtes Gegenstoßen gegen den Bilderhalter vermieden, wenn dieser in Gebrauchsstellung auf einem Tisch od. dgl. aufstellt. Desweiteren wird die Stütze aber auch selbsttätig in der an die Rückwand des Bilderhalters angeschwenkten Ruhestellung gehalten, so daß ein Verhaken mehrerer, z.B. in eine Schublade eingeräumter, Bilderhalter mit den Stützen anderer Bilderhalter, vermieden wird.

Um den konstruktiven Aufwand gering zu halten, kann eine erste Abstützung eine lange Seite des Schlitzes sein.

Es ist vorteilhaft, daß eine zweite Abstützung ein mit Abstand längs zur gegenüberliegenden langen Seite des Schlitzes angeordneter, auf der der Stütze abgewandten Innenseite der Rückwand angebrachter Steg ist. Dadurch wird die Nachgiebigkeit der zweiten Abstützung erhöht.

Günstig ist es, wenn die von dem freien Ende der Stütze abgewandte Oberseite des Hakens nockenförmig ausgebildet ist und an der ersten Abstützung anliegt. Dadurch kann auf einfache Weise die wirksame Breite des Hakens, gemessen zwischen den beiden Abstützungen, je nach Stellung der Stütze, verändert werden.

Dadurch, daß die dem freien Ende der Stütze zugewandte Unterseite des Hakens einen die Rückwand hintergreifenden Vorsprung aufweist, der an der zweiten Abstützung anliegt, wird die nockenförmige Oberseite des Hakens gegen die erste Abstützung gedrückt. Der Vorsprung hat weiterhin den Vorteil, daß er ein Herausfallen des Hakens aus dem Schlitz verhindert.

Zur Erhöhung der elastischen Nachgiebigkeit von den Abstützungen und dem Haken ist es vorteilhaft, daß der Haken eine parallel zum Schlitz verlaufende, von der Stütze weggerichtete Nut aufweist.

Dadurch, daß die Stütze neben dem Haken mit mindestens einem an der Rückwand des Bildhalters anliegenden Abstandshalter versehen ist, ist ein Anliegen des freien Endes der Stütze an die Rückwand des Bilderhalters in der Ruhestellung auch dann gewährleistet, wenn die Rückwand oder die Stütze verzogen sind, wie es z.B. vorkommen kann, wenn der Bilderhalter aus Kunststoff spritzgegossen ist.

Es ist vorteilhaft, daß die Stütze oberhalb des Hakens einen Anschlag aufweist, durch den die Winkellage der Stütze in der Gebrauchsstellung festgelegt ist.

Um eine bessere Führung der Stütze während der Schwenkbewegung sowie eine festere Abstützung zu erreichen, ist es vorteilhaft, daß die Stütze des Bilderhalters mit zwei Haken versehen ist. Dabei ist es günstig, daß die Rückwand des Bilderhalters mit zwei Schlitzen versehen ist, da dadurch die Steifigkeit der Rückwand des Bilderhalters erhöht wird.

Eine einfache Herstellung des Bilderhalters ergibt sich dadurch, daß der Bilderhalter aus Kunststoff spritzgegossen ist.

Im folgenden wird ein Ausführungsbeispiel der Erfindung anhand von Zeichnungen eingehend erläutert. Es zeigen :
Fig. 1 eine perspektivische Gesamtansicht des Bildhalters.
Fig. 2 eine perspektivische Ansicht eines Teils der Rückwand des Bilderhalters und der dazugehörigen Stütze im auseinandergenommenen Zustand,
Fig. 3 einen Schnitt durch den zusammengebauten Bilderhalter in Längsrichtung der Stütze, während diese sich in der angeschwenkten Ruhestellung befindet,
Fig. 4 einen Schnitt wie in Fig. 3, wobei sich die Stütze in einer Zwischenstellung befindet, und
Fig. 5 einen Schnitt wie in Fig. 3 und 4, wobei sich die Stütze in der abgespreizten Gebrauchsstellung befindet.

Wie am besten aus Fig. 1 ersichtlich, umfaßt der Bilderhalter 1 eine Rückwand 2 sowie eine Stütze 3.

In der Rückwand 2 sind in Längsrichtung nebeneinander zwei Schlitze 4 und 5 angeordnet. Unterhalb der Schlitze 4 und 5 verläuft in einigem Abstand ein Steg 6 parallel zu den langen Seiten der Schlitze 4 und 5 (vgl. Fig. 2).

Die Stütze 3 weist an ihrem im zusammengebauten Zustand an der Rückwand 2 des Bilderhalters 1 angelenkten Ende 7 (vgl. Fig. 3) zwei nebeneinander angeordnete Haken 8 und 9 auf. Die Haken 8 und 9 erstrecken sich quer zur Längsachse der Stütze 3 und in Richtung der Rückwand 2 des Bilderhalters 1. In den Haken 8 und 9 ist quer zur Längsachse der Stütze 3 eine Nut 10 eingelassen. Die Oberseite 11 der Haken 8 und 9 ist nockenförmig ausgebildet. An die Oberseite 11 schließt sich in Verlängerung der Längserstreckung der Stütze 3 ein Anschlag 12 an. Die dem freien Ende der Stütze 3 zugewandte Unterseite 13 der Haken 8 und 9 weist einen in etwa parallel zur Stütze 3 verlaufenden Vorsprung 14 auf.

Wie besser aus Fig. 3 ersichtlich, befindet sich zwischen den beiden Haken 8 und 9 ein Abstandshalter 15.

Die Rückwand 2 sowie die Stütze 3 des Bilderhalters 1 sind jeweils einstückige, aus Kunststoff hergestellte Spritzgußteile.

Im folgenden wird die Wirkungsweise des erfindungsgemäßen Ausführungsbeispiels erläutert.

In Fig. 3 ist die Stütze 3 in der an die Rückwand 2 des Bilderhalters 1 angeschwenkten Ruhestellung gezeigt.

In dieser Stellung liegen die Haken 8 und 9 jeweils mit ihrer Oberseite 11 und ihrer Unterseite 13 an der oberen langen Seite 16 sowie an der unteren langen Seite 17 der Schlitze 4 und 5 an. Ebenso liegt der Abstandhalter 15 der Stütze 3 an der Rückwand 2 des Bilderhalters 1 an. Der Abstand zwischen Ober- und Unterseite 11 und 13 der Haken 8 und 9 ist so gewählt, daß er geringfügig größer als der Abstand zwischen der oberen langen Seite 16 und der unteren langen Seite 17 des Schlitzes 4 und 5 ist. Aufgrund der elastischen Nachgiebigkeit der Haken 8 und 9 liegen diese vorgespannt an den fangen Seiten der Schlitze 4 und 5 an. Der Vorsprung 14 der Haken 8 und 9 berührt in dieser Stellung nicht den Steg 6.

Wird die Stütze 3 des Bilderhalters 1 nun in Richtung der abgespreizten Gebrauchsstellung geschwenkt, so drehen sich die Haken 8 und 9 um die untere lange Seite 17 der Schlitze 4 und 5, bis der der Vorsprung 14 den Steg 6 berührt. Diese Zwischenstellung ist in Fig. 4 dargestellt. Der Vorsprung 14 ist so bemessen, daß er bereits bei geringfügigem Herausschwenken der Stütze 3 gegen den Steg 6 stößt. Bei der Schwenkbewegung sorgt der Abstandshalter 15 dafür, daß der Drehpunkt der Schwenkbewegung an der unteren langen Seite der Schlitze 4 und 5 liegt und nicht an der Stelle, an der der Vorsprung 14 der Haken 8 und 9 den Steg 6 berührt.

In der in Fig. 4 gezeigten Zwischenstellung wirken die obere lange Seite 16 der Schlitze 4 und 5 und der Steg 6 gegenüber der nockenförmigen Oberseite 11 und dem Vorsprung 14 der Haken 8 und 9 als Abstützungen. Durch weiteres Verschwenken der Stütze 3 verspannen sich die Haken 8 und 9 gegenüber den erwähnten Abstützungen 6 und 16.

Bevor die in Fig. 5 dargestellte abgespreizte Gebrauchsstellung der Stütze 3 erreicht wird, nimmt die zwischen der oberen langen Seite der Schlitze 4 und 5 und dem Steg 16 gemessene wirksame Dicke der Haken 8 und 9 wieder ab, so daß die in der Gebrauchsstellung auf die Abstützungen aufgebrachte Spannung geringer als bei der Zwischenstellung ist.

Wie in Fig. 5 dargestellt, liegt die Oberseite 11 der Haken 8 und 9 fast planparallel an der oberen langen Seite der Schlitzer 4 und 5 an. Ebenso liegt der Anschlag 12 an der Rückwand 2 des Bilderhalters 1 an. Der Vorsprung 14 ist aufgrund der Schwenkbewegung um die untere lange Seite der Schlitze 4 und 5 entlang dem Steg 6 bis zur Berührung mit der Rückwand 2 gerutscht. Die Haken 8 und 9 sind auch in dieser Gebrauchsstellung gegen die obere lange Seite 16 und den Steg 6 vorgespannt. Aufgrund der planparallelen Anlage der Oberseite 11 der Haken 8 und 9 ist ein Zurückschwenken der Stütze 3 nur durch Aufbringung eines um die untere lange Seite 17 der Schlitze 4 und 5 wirkendes Schwenkmoments möglich. Dadurch ist gewährleistet, daß die Stütze 3 nicht ungewollt an die Rückwand 2 des Bilderhalters 1 heranklappen kann.

Für die Schwenkbewegung der Stütze 3 reicht bereits eine geringe elastische Nachgiebigkeit zwischen den Haken 8 und 9 und den Abstützungen 6 und 16 aus.

Die Stütze läßt sich durch Daumendruck von der Innenseite der Bilderhalterrückwand auf die Haken 8 und 9 einfach aushängen, was z. B. bei der Aufhängung von ovalen Bilderhaltern wünschenswert ist, wenn die Stütze im angeklappten Zustand die Fläche der Rückwand überragt.

## Patentansprüche

1. Bilderhalter (1) mit einer an der Rückwand (2) des Bilderhalters angelenkten, aus einer angeschwenkten Ruhestellung in eine abgespreizte Gebrauchsstellung schwenkbaren Stütze (3), die mit mindestens einem am angelenkten Ende der Stütze angeordneten Haken (8, 9) versehen ist, wobei in der Rückwand (2) des Bilderhalters (1) mindestens ein mit dem Haken (8, 9) als scharnierartig zusammenwirkende Aufnahme ausgebildeter und die Rückwand (2) des Bilderhalters (1) durchsetzender Schlitz (4, 5) vorgesehen ist, an dessen sich gegenüberliegenden, langen Seiten (17, 16) Abstützungen (6, 17, 16) angeordnet sind, an denen der Haken zumindest in Gebrauchsstellung anliegt, dadurch gekennzeichnet, daß sich der Haken (8, 9) durch den Schlitz (4, 5) hindurcherstreckt und in Ruhestellung an den sich gegenüberliegenden langen Seiten (16, 17) des Schlitzes (4, 5) als Abstützungen (17, 16) anliegt, wobei der Haken (8, 9) derart ausgebildet ist, daß die zwischen den Abstützungen (17, 16) wirksame Breite des Hakens (8, 9), gemessen in Richtung des lichten Abstands der als Abstützungen (17, 16) ausgebildeten gegenüberliegenden langen Seiten des Schlitzes (4, 5), während der Ruhe-und der Gebrauchsstellung kleiner als während einer Zwischenstellung ist.

2. Bilderhalter nach Anspruch 1, dadurch gekennzeichnet, daß eine erste Abstützung (16) eine lange Seite (16) des Schlitzes (4, 5) ist.

3. Bilderhalter nach Anspruch 2, dadurch gekennzeichnet, daß eine zweite Abstützung (6) ein mit Abstand längs zur gegenüberliegenden langen Seite (17) des Schlitzes (4, 5) angeordneter, auf der der Stütze (3) abgewandten Innenseite der Rückwand (2) angebrachter Steg (6) ist.

4. Bilderhalter nach Anspruch 2 oder 3, dadurch gekennzeichnet, daß die von dem freien Ende der Stütze (3) abgewandte Oberseite (11) des Hakens (8, 9) nockenförmig ausgebildet ist und an der ersten Abstützung (16) anliegt.

5. Bilderhalter mindestens nach Anspruch 4, dadurch gekennzeichnet, daß die dem freien Ende der Stütze (3) zugewandte Unterseite (13) des Hakens (8, 9) einen die Rückwand hintergreifenden Vorsprung (14) aufweist, der an der zweiten Abstützung (6) anliegt.

6. Bilderhalter nach mindestens einem der Ansprüche 1-5, dadurch gekennzeichnet, daß der Haken (8, 9) eine parallel zum Schlitz (4, 5) verlaufende, von der Stütze (3) weg gerichtete Nut (10) aufweist.

7. Bilderhalter nach mindestens einem der Ansprüche 1-6, dadurch gekennzeichnet, daß die Stütze (3) neben dem Haken (8, 9) mit mindestens einem an der Rückwand (2) des Bilderhalters (1) anliegenden Abstandshalter (15) versehen ist.

8. Bilderhalter nach mindestens einem der Ansprüche 1-7, dadurch gekennzeichnet, daß die Stütze (3) oberhalb des Hakens (8, 9) einen Anschlag (12) aufweist, durch den die Winkellage der Stütze (3) in der Gebrauchsstellung festgelegt ist.

9. Bilderhalter nach mindestens einem der Ansprüche 1-8,. dadurch gekennzeichnet, daß die Stütze (3) des Bilderhalters (1) mit zwei Haken (8, 9) versehen ist..

10. Bilderhalter nach Anspruch 9, dadurch gekennzeichnet, daß die Rückwand (2) des Bilderhalters (1) mit zwei Schlitzen (4, 5) versehen ist.

11. Bilderhalter nach mindestens einem der Ansprüche 1-10, dadurch gekennzeichnet, daß der Bilderhalter aus Kunststoff spritzgegossen ist.

## Claims

1. A picture frame (1) having a stay (3) pivotally connected to the back (2) of the picture frame and pivotable from a retracted inoperative position into an extended position of use, at least one hook (8, 9) being provided at the pivotally connected end of the support, the back (2) of the picture frame (1) being formed with at least one slot (4, 5) extending through said back (2) and constructed as a holder cooperating with the hook (8, 9) to form a hinge, supports (6, 17, 16) being provided at the opposite long sides (17, 16) of said slot for abutment thereagainst of the hooks at least in the position of use, characterised in that the hook (8, 9) extends through the slot (4, 5) and bears against the opposite long sides (16, 17) of the slot (4, 5) as supports (17,16), the hook (8, 9) being so constructed that the operative width of the hook (8, 9) between the supports (17, 16), as measured in the direction of the clear distance between the opposite long sides of the slot (4, 5) constructed as supports (17, 16) is smaller during the inoperative position and position of use than during an intermediate position.

2. A picture frame according to claim 1, characterised in that a first support (16) is one long side (16) of the slot (4, 5).

3. A picture frame according to claim 2, characterised in that a second support (6) is a web (6) disposed longitudinally at a distance from the opposite long side (17) of the slot (4, 5) on the inside of the back (2) remote from the stay (3).

4. A picture frame according to claim 2 or 3, characterised in that the top (11) of the hook (8, 9) remote from the free end of the stay (3) is in the form of a lug and bears against the first support (16).

5. A picture frame at least according to claim 4, characterised in that the bottom (13) of the hook (8, 9) facing the free end of the stay (3) has a projection (14) which engages behind the back and bears against the second support (6).

6. A picture frame according to at least one of claims 1 to 5, characterised in that the hook (8, 9) has a groove (10) extending parallel to the slot (4, 5) and directed away from the stay (3).

7. A picture frame according to at least one of claims 1 to 6, characterised in that adjacent the hook (8, 9) the stay (3) is provided with at least one spacer (15) bearing against the back (2) of the picture frame (1).

8. A picture frame according to at least one of claims 1 to 7, characterised in that above the hook (8, 9) the stay (3) has a first stop (12) defining the angle of the position of use of the stay (3).

9. A picture frame according to at least one of claims 1 to 8, characterised in that the stay (3) of the picture frame (1) is provided with two hooks (8, 9).

10. A picture frame according to claim 9, characterised in that the back (2) of the picture frame (1) is provided with two slots (4, 5).

11. A picture frame according to at least one of claims 1 to 10, characterised in that the picture frame is injection moulded from plastics.

## Revendications

1. Support de photographie (1) comprenant un appui (3) qui est articulé sur la paroi arrière (2) du support de photographie, peut être amené par pivotement d'une position de repos rabattue dans une position d'utilisation écartée et est muni d'au moins un crochet (8, 9) disposé sur l'extrémité articulée de l'appui, la paroi arrière (2) du support de photographie (1) comportant au moins une fente (4, 5) se présentant sous forme de logement coopérant comme une charnière avec le crochet (8, 9), traverse la paroi arrière (2) du support de photographie (1) et sur les grands côtés opposés (17, 16) de laquelle sont disposés des appuis (6, 17, 16), sur lesquels le crochet prend appui au moins en position d'utilisation, caractérisé en ce que le crochet (8, 9) s'étend à travers la fente (4, 5) et prend appui sur les grands côtés opposés (16, 17) constituant des appuis (17, 16), de la fente (4, 5), le crochet (8, 9) se présentant de telle sorte que la largeur efficace entre les appuis (17, 16), du crochet (8, 9), mesurée en direction de l'écartement des grands côtés opposés (4, 5) de la fente (4, 5) réalisés sous forme d'appuis (17, 16), soit plus petite pendant les positions de repos et d'utilisation que pendant une position intermédiaire.

2. Support de photographie selon la revendication 1, caractérisé en ce qu'un premier appui (16) est constitué par un grand côté (16) de la fente (4, 5).

3. Support de photographie selon la revendication 2, caractérisé en ce qu'un deuxième appui (6) est constitué par une barrette (6) disposée avec un écartement le long du grand côté opposé (17) de la fente (4, 5), sur le côté intérieur éloigné de l'appui (3), de la paroi arrière (2).

4. Support de photographie selon la revendication 2 ou 3, caractérisé en ce que le côté supérieur (11) du crochet (8, 9) qui est éloigné de l'extrémité libre de l'appui (3) se présente en forme de saillie et prend appui sur le premier appui (16).

5. Support de photographie selon la revendication 4, caractérisé en ce que le côté inférieur (13) du crochet (8, 9) qui est tourné vers l'extrémité libre de l'appui (3) présente une avance (14) qui prend la paroi arrière (2) par derrière et prend appui sur le deuxième appui (6).

6. Support de photographie selon l'une des revendications 1 à 5, caractérisé en ce que le crochet (8, 9) présente une rainure (10) s'étendant parallèlement à la fente (4, 5) et allant en s'éloignant de l'appui (3).

7. Support de photographie selon l'une des revendications 1 à 6, caractérisé en ce que l'appui (3) est muni à côté du crochet (8, 9) d'au moins un dispositif d'espacement (15) prenant appui sur la paroi arrière (2) du support de photographie (1).

8. Support de photographie selon l'une des revendications 1 à 7, caractérisé en ce que l'appui (3) présente, au-dessus du crochet (8, 9), une butée (12) qui permet de fixer la position angulaire de l'appui (3) dans la position d'utilisation.

9. Support de photographie selon l'une des revendications 1 à 8, caractérisé en ce que l'appui (3) du support de photographie (1) est muni de deux crochets (8, 9).

10. Support de photographie selon la revendication 9, caractérisé en ce que la paroi arrière (2) du support de photographie (1) est munie de deux fentes (4, 5).

11. Support de photographie selon l'une des revendications 1 à 10, caractérisé en ce que le support de photographie est en matière plastique moulée par injection.
